# FASCICULE DE BREVET EUROPEEN

(11) **EP 2 331 044 B1**
(45) Date de publication et mention de la délivrance du brevet: **14.03.2012**
(21) Numéro de dépôt: 08875611.9
(22) Date de dépôt: 05.09.2008
(51) Int. Cl.: A61J 3/07, B07B 4/02, B07B 13/04, B07B 11/06, B07C 5/02, B07B 13/16, A61K 9/48

(54) **Machine de tri automatique de gelules**
Automatische Maschine zum Sortieren von Gelatinekapseln
Automatic gelatin capsule sorting machine

(43) Date de publication de la demande: 15.06.2011
(73) Titulaire: SOLDOPHA S.A.R.L., 68770 Ammerschwihr (FR)
(72) Inventeur: VICHERAT, Roland, F-68770 Ammerschwihr (FR)
(74) Mandataire: Nithardt, Roland
(86) Numéro de dépôt international: PCT/FR2008/001235
(87) Numéro de publication internationale: WO 2010/026300

(56) Documents cités:
- EP-A- 0 518 058
- WO-A-2007/012966
- DE-A1- 10 027 008
- US-A- 3 997 058
- US-B1- 6 189 676

## Description

### Domaine technique

La présente invention concerne une machine permettant le tri automatisé de gélules défectueuses, en fonction de leur diamètre et de leur poids. La machine peut être utilisée sur les machines de production de gélules vides après fermeture partielle, ainsi qu'à l'entrée et à la sortie des machines qui remplissent ces gélules. Cette machine permet de sélectionner et de rejeter automatiquement les gélules présentant les défauts suivants :
- Défaut d'assemblage caractérisé par un pincement ou une déchirure entre les deux parties, tête et corps, qui composent la gélule. Ces gélules seront appelées gélules télescopées.
- Défaut de dosage de la gélule tel que des gélules vides ou faiblement dosées.
- Pièces célibataires, c'est-à-dire tête et corps séparés.

### Technique antérieure

Différents dispositifs de tri de gélules comportant un défaut d'assemblage sont d'ores et déjà connus et utilisés en production.

Un premier exemple d'un tel dispositif est composé de plusieurs tamis, disposés pour former un cylindre d'axe horizontal. Chaque tamis est percé de plusieurs orifices calibrés à un diamètre légèrement supérieur de quelques centièmes de millimètres à celui des gélules.

Les gélules pénètrent dans ce cylindre par l'un des flancs. Le cylindre tourne pour brasser les gélules de façon continue. Les gélules correctement fermées traversent les orifices des tamis. Par contre, celles ayant un défaut d'assemblage restent emprisonnées à l'intérieur du tamis car leur déformation ne leur permet pas de traverser les orifices calibrés. Ce système présente les défauts suivants :
- L'éjection des défauts nécessite une intervention manuelle de l'opérateur ainsi qu'un arrêt complet de la machine de production.
- Le brassage continu des rebuts peut provoquer le passage d'un défaut à travers l'orifice de sélection.
- Lors d'un fonctionnement prolongé, des résidus de produit tendent à réduire le diamètre de passage des orifices calibrés, nécessitant une intervention manuelle pour le nettoyage.

Une autre machine utilise un dispositif de soufflage pour éjecter les pièces vides (non dosées) ou célibataires (tête et corps séparés). L'inconvénient de ce système est qu' i! ne traite pas les gélules individuellement. Les gélules sont traitées en grappe et bien souvent les pièces défectueuses ne peuvent pas être expulsées car elles sont entraînées par les autres gélules.

La publication US 3,997,058 décrit un autre exemple de dispositif de tri automatique de gélules. Celui-ci comporte un disque horizontal, monté en rotation au-dessus d'une plaque fixe, et percé sur sa périphérie d'orifices calibrés agencés pour n'accueillir qu'une seule gélule à la fois. La plaque fixe est espacée du disque d'une distance légèrement supérieure à la longueur d'une tête de gélule. Ainsi, les gélules célibataires, plus courtes que les gélules conformes, tombent directement à travers les orifices pour être recueillies sur la plaque fixe puis évacuées par aspiration, tandis que les gélules correctement assemblées sont retenues au-dessus de la plaque fixe dans les différents orifices, avant d'être évacuées par gravité au fur et à mesure de la rotation du disque. Les gélules ayant un diamètre supérieur à celui d'une gélule conforme sont retenues sur la face supérieure du disque et évacuées par des moyens d'aspiration. Bien que ce système permette de traiter les gélules individuellement, il ne donne pas non plus satisfaction à l'heure actuelle car il est particulièrement complexe et onéreux puisqu'il nécessite trois niveaux de tri et d'évacuation.

### Exposé de l'invention

Le dispositif selon l'invention intègre les deux fonctions de tri (gélules télescopées et gélules vides, sous dosées et célibataires) tout en remédiant aux différents inconvénients des dispositifs existants, cités préalablement.

La machine est constituée d'un tamis ayant la forme d'un disque de sélection avec ou sans rebord, son axe est incliné d'une vingtaine de degrés par rapport à la verticale. Dans le cas d'un disque de sélection sans rebord, c'est le bâti de la machine qui fait office de rebord pour permettre de contenir les gélules.

Des orifices calibrés adaptés au format des gélules à trier sont percés en périphérie de ce disque.

Chaque orifice est constitué des trois parties suivantes: Une entrée conique pour faciliter le basculement et l'introduction des gélules, une section calibrée avec un diamètre de quelques centièmes de millimètres supérieur à celui de la taille de la gélule et une section d'un diamètre plus fort qui facilite la descente des gélules conformes. L'orifice peut contenir plusieurs gélules superposées.

Les gélules à trier entrent de façon continue dans la machine par une goulotte d'entrée et tombent dans la partie basse du disque de sélection entraîné en rotation par l'arbre moteur. Elles se logent dans les orifices calibrés et remontent vers la partie haute du dispositif.

En cas de suralimentation (manque de capacité de tri du disque ou arrêt de la rotation du disque de sélection), l'excès de gélules déborde dans un bac spécifique (appelé « trop plein »).

La hauteur du rebord et l'angle d'inclinaison du disque sont définis pour éviter que les gélules ne recouvrent l'ensemble de sa surface en les regroupant dans la partie basse.

Dans la phase de montée des gélules, un dispositif de racleurs souples aide à l'introduction des gélules dans les orifices du disque de sélection.

Une plaque fixe (appelée « plaque de retenue ») située sous le tamis obstrue la sortie des orifices obligeant les gélules à y rester superposées verticalement. La plaque de retenue est évidée dans l'alignement des orifices du disque de sélection dans sa partie haute. Lorsque les gélules arrivent à l'aplomb de cette ouverture, celles qui ne présentent pas de défaut d'assemblage traversent librement les orifices calibrés. Dans leur chute, elles passent individuellement devant une nappe de « soufflage d'expulsion des gélules vides ». Les gélules vides, faiblement dosées ainsi que les célibataires (corps et tête de gélule séparés) sont soufflées dans un bac de rejet spécifique (appelé « Bac des défauts de dosage »). Les gélules conformes, à peine déviées, tombent dans la goulotte de sortie.

Les gélules qui présentent un défaut d'assemblage restent bloquées dans les orifices calibrés du disque de sélection. Après une rotation complémentaire d'un quart de tour, ces gélules passent au-dessus de la buse de « soufflage d'éjection automatique des gélules télescopées » et sont éjectées vers le haut, via une goulotte, dans un bac de rejet spécifique (appelé « Bac des défauts d'assemblage »).

Ce soufflage assure également un nettoyage automatique des orifices calibrés du disque de sélection.

Pour des applications de faible cadence le disque de sélection ne comporte qu'une seule rangée d'orifices calibrés. En revanche pour des cadences élevées, les orifices se répartissent en quinconce sur les deux rangées. L'angle de perçage des orifices est réalisé de telle façon que les sorties des orifices des deux rangées débouchent sur un même diamètre du disque ou proche de l'être.

Cette caractéristique primordiale permet une exposition individuelle de toutes les gélules lors du passage face à la nappe de soufflage d'expulsion des gélules vides.

Dans le cas d'une utilisation sur les machines de production de gélules vides après fermeture partielle ou à l'entrée des machines de remplissage, la nappe de soufflage d'éjection des gélules vides ainsi que la plaque de retenue ne sont pas nécessaires.

### Description sommaire des dessins

Les dessins annexés illustrent l'invention :
- La figure 1 représente le disque de sélection, vu de dessous.
- La figure 2 représente le disque de sélection sur son axe, en coupe AA.
- La figure 3 représente le disque de sélection, à la verticale de la buse d'éjection des gélules télescopées.
- La figure 4 représente le disque de sélection, vu de dessus.

### Illustration de l'invention et différentes manières de la réaliser

En référence aux figures 1, 2, 3 et 4, la machine de tri se compose d'un disque de sélection 1 posé sur un arbre moteur 2.

Cet ensemble est incliné d'une vingtaine de degrés pour contraindre les gélules à rester dans la partie basse du disque. Les gélules glissent dans la goulotte d'entrée et tombent dans la partie basse du disque de sélection (à gauche de la fig. 2).

L'arbre moteur entraîne en rotation le disque de sélection. Les gélules s'introduisent dans les orifices calibrés percés en périphérie du disque. L'inclinaison du disque ainsi que le dispositif de racleurs souples 3 aident à l'introduction des gélules dans les orifices. La hauteur du rebord est définie pour éviter que les gélules à trier ne couvrent l'ensemble du disque.

En cas de suralimentation ou d'arrêt du disque de sélection, l'excès de gélules déborde dans un bac spécifique (appelé « Bac trop plein »).

Chaque orifice du disque de sélection 1 est constitué de la façon suivante. Une entrée conique pour faciliter le basculement et l'introduction des gélules, une section calibrée avec un diamètre de quelques centièmes de millimètres supérieur à celui de la gélule. L'orifice se termine par une section d'un diamètre plus fort qui facilite le passage des gélules conformes. L'orifice a une longueur suffisante pour contenir plusieurs gélules superposées.

Au niveau de la partie conique d'entrée, les orifices se repartissent en quinconce sur deux rangées (voir fig. 4). L'angle de perçage des orifices est réalisé de telle façon que les sorties des orifices des deux rangées débouchent sur un même diamètre du disque ou proche de l'être (fig. 1).

Cette caractéristique primordiale permet une exposition individuelle de toutes les gélules lors du passage face à la nappe de soufflage d'expulsion des gélules vides.

Pour de faibles cadences de tri, le disque de sélection ne comportera qu'une seule rangée d'orifices calibrés percés perpendiculairement à la surface du disque.

Les gélules logées dans les orifices sont arrêtées par la plaque de retenue 4 (partie gauche de la fig. 2) et remontent vers la position haute grâce à la rotation du disque de sélection. Après un demi-tour, la plaque de retenue est évidée pour permettre l'évacuation des gélules (partie droite de la fig. 2). Les gélules conformes au niveau du diamètre traversent l'orifice calibré. Dans la chute, elles passent devant la nappe de soufflage d'expulsion des gélules vides 5. Les gélules vides, faiblement dosées ainsi que les pièces célibataires (corps et tête de gélule séparés) sont déviées par le soufflage dans un bac à rebuts spécifique (appelé « Bac des défauts de dosage »). Les gélules conformes, plus lourdes, ne sont pas déviées et tombent dans la goulotte de sortie des gélules conformes.

Les gélules qui présentent un défaut d'assemblage restent bloquées dans les orifices calibrés. Après une rotation complémentaire du disque de sélection d'un quart de tour (fig. 3), les gélules bloquées passent au-dessus de la buse de soufflage d'éjection automatique des gélules télescopées 6 et sont éjectées vers le haut, via une goulotte 7, dans un bac de rejet spécifique (appelé « Bac des défauts d'assemblage »).

## Revendications

1. Dispositif de tri automatique de gélules en fonction de leur diamètre et de leur poids permettant d'éliminer les gélules déformées ou mal assemblées, ainsi que les gélules vides, sous-dosées et célibataires, **caractérisé en ce qu'**il comporte un disque de sélection (1) incliné d'une vingtaine de degrés par rapport à l'horizontale et entraîné en rotation au-dessus d'une plaque de retenue (4), ledit disque de sélection (1) étant percé sur sa périphérie d'orifices calibrés, tandis que ladite plaque de retenue (4) comporte, dans la partie haute du dispositif, une ouverture face à la sortie des gélules, et **en ce que** ledit dispositif comporte en outre sous ladite ouverture de la plaque de retenue, une nappe de soufflage (5) déviant par soufflage les gélules vides, sous-dosées et célibataires.

2. Dispositif selon la revendication 1, **caractérisé en ce que** lesdits orifices du disque de sélection présentent une longueur suffisante pour contenir une ou plusieurs gélules superposées.

3. Dispositif selon la revendication 1, **caractérisé en ce que** le disque de sélection est percé sur sa périphérie de deux rangées d'orifices calibrés, chacun pouvant contenir une ou plusieurs gélules superposées, lesdits orifices étant répartis en quinconce au niveau de la partie conique d'entrée, tandis que l'angle de perçage de ces orifices est réalisé de telle façon que les sorties des orifices des deux rangées débouchent sur un même diamètre du disque ou proche de l'être.

4. Dispositif selon l'une quelconque des revendications précédentes, **caractérisé en ce que** les orifices calibrés du disque de sélection sont composés de trois parties suivantes : une entrée conique, une partie cylindrique calibrée d'un diamètre supérieur de quelques centièmes de millimètre à celui d'une gélule et une partie cylindrique élargie.

5. Dispositif selon l'une quelconque des revendications précédentes, **caractérisé en ce qu'**il comporte une buse de soufflage (6), située sous le disque de sélection dans l'axe de sortie des orifices calibrés pour l'éjection des gélules déformées ou mal assemblées, dans une goulotte d'éjection (7).

## Claims

1. Device for the automated sorting of gelatin capsules according to their diameter and weight allowing to eliminate the deformed or badly assembled gelatin capsules, as well as the empty, lowly dosed and single gelatin capsules, **characterized in that** it includes a selection disk (I) inclined by about twenty degrees with respect to the horizontal and driven in rotation above a retaining plate (4), said selection disk (1) being drilled at its periphery with calibrated openings, while said retaining plate (4) comprises, in the upper section of the device, an opening located in front of the outlet of the gelatin caps, and **in that** said device comprises in addition, underneath said retaining plate opening, a blowing curtain (5) that deviates by blowing the empty, lowly dosed and single gelatin capsules.

2. Device according to claim 1, **characterized in that** said selection disk openings have a length that is sufficient to contain one or several superposed gelatin capsules.

3. Device according to claim 1, **characterized in that** the selection disk is drilled, at its periphery, with two rows of calibrated openings, each of them being able to contain one or several superposed gelatin capsules, said openings being distributed staggered at the level of the conical inlet section, while the drilling angle of these openings is carried out so that the outlets of the openings of both rows end on a same or almost same diameter.

4. Device according to any of the previous claims, **characterized in that** the calibrated selection disk openings are made of the three following parts: a conical inlet, a calibrated cylindrical section with a diameter larger by some hundredths of a millimeter than that of a gelatin capsule and a widened cylindrical section.

5. Device according to any of the previous claims, **characterized in that** it includes a blowing nozzle (6), located underneath the selection disk, in the outlet axis of the calibrated openings, for the ejection of the deformed or badly assembled gelatin capsules in an ejection chute (7).

## Patentansprüche

1. Automatische Vorrichtung zum Sortieren von Gelatinekapseln nach deren Durchmesser und Gewicht, die erlaubt, die verformten oder schlecht zusammengefügten Gelatinekapseln, sowie die leeren, unterdosierten Gelatinekapseln und die Gelatinekapsel-Einzelteile zu beseitigen, **dadurch gekennzeichnet, dass** sie eine um ca. zwanzig Grad zur waagerechten geneigte und in Drehung über eine Rückhalte-Platte (4) angetriebene Sortier-Scheibe (1) beiträgt, wobei die besagte Sortier-Scheibe (1) auf ihrem Umfang kalibrierte Bohrungen aufweist, während die besagte Rückhalte-Platte (4) im oberen Bereich der Vorrichtung eine vor dem Auslass der Gelatinekapseln angeordnete Öffnung beträgt, und dadurch, dass die besagte Vorrichtung außerdem unter der besagten Öffnung der Rückhalte-Platte ein Luftgebläse (5) beträgt, das durch Blasen die leeren, unterdosierten Gelatinekapseln und die Gelatinekapsel-Einzelteile ablenkt.

2. Vorrichtung nach Anspruch 1, **dadurch gekennzeichnet, dass** die besagten Öffnungen der Sortier-Scheibe eine ausreichende Länge aufweisen, um eine oder mehrere übereinander angeordnete Gelatinekapseln aufzunehmen.

3. Vorrichtung nach Anspruch 1, **dadurch gekennzeichnet, dass** die Sortier-Scheibe auf ihrem Umfang zwei Reihen kalibrierte Bohrungen aufweist, die jeweils eine oder mehrere übereinander angeordnete Gelatinekapseln aufnehmen können, wobei die konischen Einlass-Bereiche der besagten Öffnungen in Quincunx angeordnet sind, während der Bohrungs-Winkel dieser Öffnungen so ausgelegt ist, dass die Auslasse der Öffnungen beider Reihen auf einem gleichen oder fast gleichen Durchmesser der Scheibe münden.

4. Vorrichtung nach einem der vorhergehenden Ansprüche, **dadurch gekennzeichnet, dass** die kalibrierten Öffnungen der Sortier-Scheibe aus den drei folgenden Teilen bestehen: ein konischer Einlass, ein kalibrierter zylindrischer Teil, dessen Durchmesser um einige Hundertstel Millimeter größer ist, als der einer Gelatinekapsel, und ein breiterer zylindrischer Teil.

5. Vorrichtung nach einem der vorhergehenden Ansprüche, **dadurch gekennzeichnet, dass** sie eine unter der Sortier-Scheibe, in der Achse des Auslasses der kalibrierten Öffnungen angeordnete Blas-Düse (6) beträgt, um die verformten oder schlecht zusammengefügten Gelatinekapseln in eine Auswurf-Rutsche (7) auszublasen.
